# EUROPÄISCHE PATENTSCHRIFT

(11) **EP 0 327 832 B1**
(45) Veröffentlichungstag und Bekanntmachung des Hinweises auf die Patenterteilung: **11.08.1993**
(21) Anmeldenummer: 89100630.6
(22) Anmeldetag: 14.01.1989
(51) Int. Cl.: B41F 31/00, B41F 31/20

(54) **Filmfarbwerk für Rotationsdruckmaschinen**
Overshot ink fountain for rotary presses
Encrage pelliculaire supérieur pour presses rotatives

(30) Priorität: 11.02.1988 DE 3804204
(43) Veröffentlichungstag der Anmeldung: 16.08.1989
(73) Patentinhaber: Heidelberger Druckmaschinen Aktiengesellschaft, D-69019 Heidelberg (DE)
(72) Erfinder: Junghans, Rudi, D-6901 Wilhelmsfeld (DE)
(74) Vertreter: Stoltenberg, Heinz-Herbert Baldo

(56) Entgegenhaltungen:
- EP-A- 0 036 103
- EP-A- 0 064 270
- DE-A- 2 942 734
- DE-A- 3 134 796
- DE-B- 1 176 674
- DE-B- 2 703 425
- DE-C- 639 293
- DE-C- 3 401 886
- FR-A- 1 401 718
- GB-A- 1 159 851
- GB-A- 1 230 020
- US-A- 4 619 198

## Beschreibung

Die Erfindung betrifft ein Filmfarbwerk für Rotationsdruckmaschinen, welches die Gattungsmerkmale nach dem Oberbegriff des Patentanspruchs 1 aufweist.

Ein gattungsbildendes Filmfarbwerk ist aus der DE-PS 29 42 734 bekannt. Es weist eine Vorrichtung für den Rücktransport von Farbe und Farb-Wasser-Gemisch auf, die aus einem käfigartigen Behälter mit einer Anzahl Rollenelementen besteht, die darin in gegenseitiger Berührung stehen, örtlich nicht fixiert gelagert drehbar sind und einen kreisförmigen Querschnitt aufweisen. Mindestens eines dieser Rollenelemente
ist an einer Seite des Behälters durch die Farbkastenwalze und mindestens ein zweites Rollenelement ist an der anderen Seite des Behälters durch eine schnellaufende nachfolgende Walze in Drehung versetzbar. Eine solche Vorrichtung dient zur kontinuierlichen Rückführung des Farbe-Wasser-Gemisches aus dem Farbwerk in den Farbkasten. Es kann aber nicht ausgeschlossen werden, daß die Rollenelemente Farbe von der Farbkastenwalze über die Filmwalze in das Farbwerk tragen. Die in einer größeren Stückzahl lose in dem Gehäuse umlaufenden Rollenelemente stellen einen erheblichen Aufwand dar, der außerdem mit einer zusätzlichen Geräuschentwicklung verbunden ist. Zur Minimierung der aus dem Farbkasten in das Farbwerk eingeleiteten Farbmenge ist diese bekannte Vorrichtung nicht bestimmt und auch nicht geeignet.

Die EP-A-0 064 270 zeigt ein Farbwerk, bei dem die Farbmenge von einer Rasterwalze bestimmt wird. Dieser Rasterwalze können in farbfreien Zonen Rollen zugeordnet sein, die das Emulgieren der Farbe verhindern sollen. Eine Minimierung der Gesamtfarbmenge ist mit dieser Ausführung nicht möglich.

Die FR-PS 14 01 718 beschreibt ein kurzes Farbwerk, bei dem die Farbe von einer Farbkastenwalze im direkten Kontakt über drei Zwischenwalzen unmittelbar auf eine Auftragswalze für den Plattenzylinder übertragen wird. Dieses Farbwerk gehört somit einer anderen Gattung an, jedoch ist aus der Figur 5 dieser Druckschrift eine zusätzliche Farbwalze bekannt, die neben den die Druckfarbe übertragenden Walzen angeordnet ist und mit einer Rakel zusammenwirkt. Durch die zusätzliche Farbwalze wird es entsprechend der Beschreibung in dieser Druckschrift, Seite 3, linke Spalte, vierter Absatz, möglich, ein Farbmesser und eine Farbrakel in der Weise zu kombinieren, daß sie gemeinsam ein Farbreservoir bilden.

Zur Reduzierung der Farbfilmstärke eines Filmfarbwerks ist aus der DE-PS 34 01 886 und aus der DE-PS 639,293 bekannt, einer Farbwalze des Farbwalzenzuges eine Rakelvorrichtung zuzuordnen, die, bezogen auf die Drehrichtung dieser Farbwalze, nach oder vor der Farbabgabe an die nächste Farbwalze an deren Mantelfläche angreift.

Bei der weiterhin bekannten DE-A 15 36 409 handelt es sich nicht um ein Filmfarbwerk im Sinne der vorliegenden Erfindung. Bei dieser Schrift wird die erforderlich Farbmenge ausschließlich durch eine Abquetschwalze dosiert. Ein vorgesehener Abstreifer dient der Säuberung der Abquetschwalze.

Aufgabe der Erfindung ist die Ausbildung einer Vorrichtung zur Erzielung einer ausreichend geringen Einfärbung mit dem Ziel
der weiteren Minimierung der einstellbaren Mindestfarbmenge bei einem Filmfarbwerk.

Die Erfindung löst diese Aufgabe durch Ausbildungsmerkmale nach dem Kennzeichen des Patentanspruches 1.

Durch die zusätzlichen Walzen mit der zugeordneten Rakel wird der von der Filmwalze aufgenommene Farbfilm vor der ersten Berührung mit einer in das Farbwerk weiterführenden Farbwalze gespalten. Durch die kontinuierliche, vollständige Abrakelung des von dieser zusätzlichen Walze abgegebenen Farbfilms wird der überwiegende Teil der von der Filmwalze übernommenen Farbe in das Farbwerk zurückgeführt. Hierdurch erfolgt ein stetiger Austausch der im Farbwerk befindlichen Farbe. Gleichzeitig kann sich im Farbwerk keine übersättigte Emulsion bilden, wie sie unter Umständen auch bei Heberfarbwerken auftritt, wenn zum Beispiel einseitig kein Farbverbrauch gegeben ist und sogenannte "tote Farbe", das heißt, übersättigte Emulsion, entsteht, die sich nicht mehr rückspalten läßt. Die mit der Farbe in den Farbkasten gelangende Feuchtmittelmenge entspricht etwa der gleichen Menge, wie sie bei Heberfarbwerken in den Farbkasten gelangt. Durch den dauernden Austausch der Farbe erfolgt jedoch eine bessere Vermischung, so daß das Farbe-Wasser-Gleichgewicht stabiler ist.

Dabei kann die Rakelwalze mit der Rakel unmittelbar oberhalb der Farbkastenwalze angeordnet sein. Besonders vorteilhaft ist eine solche Ausbildung in Verbindung mit einer Farbkastenwalze, die eine zonenweise regelbare Dosiervorrichtung aufweist, wie sie zum Beispiel in der DE-PS 34 01 886 in Verbindung mit Figur 7 beschrieben ist. In dieser bevorzugten Ausbildung ist die Bestimmung der Voreinstellung des Farbfilms in jedem Falle sicherer als bei herkömmlichen Filmfarbwerken, weil an jeder Zone immer Farbe geführt wird. Durch größere Zonenöffnungen können Schmutzpartikel leichter aus dem Farbkasten gelangen. Die genaue Dosierung wird beträchtlich erleichtert, weil die Stellschritte je Dichteeinheit größer werden.

Schließlich ist hervorzuheben, daß durch die Art der Rakelanordnung nur die Rakelstirnseite von der Farbe berührt wird. Zum Farbwerkwaschen wird die Rakel in eine etwa senkrechte Stellung geschwenkt, so daß die an der Rakel haftende Farbe bis auf einen kleinen Rest abtropft. Eine weitere Reinigung ist nicht erforderlich, weil sich nach dem Wiederanschwenken die Rakelkante durch die gefederte Anstellung sofort sauber schleift.

Ein anderer hervorzuhebender Vorteil der neuen Anordnung besteht darin, daß die Maschine nicht mehr durch abgeschleuderte Farb-Wasser-Tropfen verschmutzt wird.

Ein Ausführungsbeispiel der Erfindungsmerkmale ist auf der Zeichnung dargestellt. Es zeigen:
- Figur 1: schematisch in Seitenansicht eine Rotationsdruckmaschine und
- Figur 2: eine schematische Draufsicht auf die Rakelvorrichtung für die Zwischenwalze.

Die im Farbkasten 1 angeordnet Farbkastenwalze 2 ist mit einer zonenweise regulierbaren Dosiervorrichtung ausgestattet, wie sie an sich bekannt ist und demzufolge auf der Zeichnung nicht näher dargestellt wurde. Diese relativ langsam umlaufende Farbkastenwalze 2 bildet mit der demgegenüber wesentlich schneller, zum Beispiel mit der Umfangsgeschwindigkeit des Plattenzylinders, umlaufenden Filmwalze 3 gemeinsam den Filmspalt 4 vorbestimmter Breite. Ein teil des von der Filmwalze 3 aufgenommenen Farbfilms wird über die Farbwerkswalze 5 und weitere Farbwerkswalzen in das Farbwerk getragen und schließlich von der Auftragswalze 6 an den Plattenzylinder 7 übergeben, durch den der Gummituchzylinder 8 eingefärbt wird. Vor der ersten Berührung mit der die Farbe in das Farbwerk weiterführenden Farbwalze 5 gelangt die Filmwalze 3 in Kontakt mit der zusätzlich angeordneten Zwischenwalze 9, die mit einer Rakelwalze 10, welche vorzugsweise eine harte Mantelfläche aufweist, und mit einer an dieser anliegenden Rakel 11 zusammenwirkt.

Entsprechend der Darstellung in Figur 2 ist die Rakel 11 gegen die Rakelwalze 10 einstellbar. Das Beispiel zeigt die Befestigung der Rakel 11 auf einem Träger 13, der beidendig in verschwenkbar am Gehäuse 14 verstellbaren Armen 15 und 16 gelagert und mittels einer Kolben-Zylinder-Einheit 17 um die Lagerachse 18 zum An-/und Abstellen der Rakel 11 schwenkbar ist. Das Anstellen und Abstellen kann sujetabhängig in beliebigen, aber eventuell auch in vorprogrammierten Intervallen über eine entsprechende Antriebsregelung eines Stellantriebes erfolgen, zum Beispiel um den Bereich zwischen einer minimalen und einer maximalen Farbzufuhr in das Farbwerk variabler regeln zu können oder um gegebenenfalls eine Reinigungswirkung zu erzielen.

In Drehrichtung der Filmwalze gelangt der von der Filmwalze 3 aufgenommene Farbfilm zunächst in Kontakt mit der Zwischenwalze 9, bevor der Farbfilm mit der Farbwerkswalze 5 in Berührung gelangt, die die Farbe in das Farbwerk weiterführt. Dadurch wird der überwiegende Teil (etwa 3/4 der Farbe) des von der Filmwalze aufgenommenen Farbfilms übernommen und an die Rakelwalze 10 abgegeben, die durch die Rakel 11 ständig vollständig abgerakelt wird. Konstruktiv ist die Anordnung so gewählt, daß die abgerakelte Farbe in den Farbkasten zurückgelangt, wie es aus der zeichnerischen Darstellung erkennbar ist. Die abgerakelte Farbe fällt im freien Fall in den Farbkasten zurück oder wird gegebenenfalls in den Farbkasten zurückgeleitet.

In einer weiteren Ausgestaltung der Erfindung ist vorgesehen, daß die gesamte Vorrichtung aus der Zwischenwalze 9, der Rakelwalze 10 und der Rakel 11 quer zur Drehachse der Filmwalze schwenkbar und somit insgesamt abstellbar bzw. anstellbar angeordnet ist, um die weiter oben schon erläuterte Wirkung auf einem anderen Weg zu erreichen.

Die Rakelwalze 10 kann zum Zwecke des durch die Erfindung angestrebten Zieles gegebenenfalls mit einer Vorrichtung zum Erwärmen ausgestattet und auch axial verschieblich gelagert sein, wobei die Walze 10 eventuell nur beim Waschen axial bewegt wird.

## Patentansprüche

1. Filmfarbwerk für Rotationsdruckmaschinen mit einer langsam umlaufenden Farbkastenwalze (2) und einer demgegenüber schnell umlaufenden Filmwalze (3), die beide einen Spalt (4) vorbestimmter Breite zwischen sich einschließen, wobei die den Farbfilm auf schnellaufende Farbwerkswalzen (5) übertragende Filmwalze (3) in Drehrichtung vor den Farbwerkswalzen mit einer Vorrichtung zur Rückführung von Farbe zusammenwirkt,
**dadurch gekennzeichnet,**
daß zur Entnahme einer Teilmenge der Farbe der Filmwalze (3) in deren Drehrichtung nach dem Spalt (4) eine Zwischenwalze (9) und eine achsparallel zu dieser gelagerte Rakelwalze (10) mit einer die vollständig abgerakelte Farbe unmittelbar in den Farbkasten (1) zurückleitenden Rakel (11) zugeordnet ist.

2. Filmfarbwerk nach dem Anspruch 1,
**dadurch gekennzeichnet,**
daß die Rakel (11) quer zur Drehachse an der Rakelwalze (10) beweglich angeordnet und mittels einer Stellvorrichtung gegen die Rakelwalze (10) vor- und zurückschwenkbar ist.

3. Filmfarbwerk nach dem Anspruch 1,
**dadurch gekennzeichnet,**
daß die Rakelwalze (10) min der Rakel (11) unmittelbar oberhalb der Farbkastenwalze (2) angeordnet ist.

## Claims

1. Film-type inking unit for rotary printing machines, with a slowly rotating ink-fountain roller (2) and with a film roller (3) rotating rapidly in relation to the latter, which both form between them a nip (4) of predetermined width, the film roller (3), which transfers the ink film onto high-speed inking-unit rollers (5), co-operating, in front of the inking-unit rollers in the direction of rotation, with a device for the return of ink, characterised in that, to extract a part quantity of the ink, the film roller (3) is assigned, after the nip (4) in its direction of rotation, an intermediate roller (9) and a doctor roller (10) mounted axis-parallel to the latter and having a doctor (11) which guides the completely scraped-off ink directly back into the ink fountain (1).

2. Film-type inking unit according to Claim 1, characterised in that the doctor (11) is arranged on the doctor roller (10) so as to be movable transversely to the axis of rotation and can be pivoted forwards against the doctor roller (10) and backwards by means of an adjusting device.

3. Film-type inking unit according to Claim 1, characterised in that the doctor roller (10), together with the doctor (11), is arranged directly above the ink-fountain roller (2).

## Revendications

1. Mécanisme d'encrage en pellicule pour machines rotatives d'impression, comprenant un cylindre d'encrier (2) tournant lentement et un cylindre de pellicule (3) tournant rapidement par rapport au précédent, ces deux cylindres formant entre eux un interstice (4) de largeur prédeterminée, le cylindre de pellicule (3), qui transmet la pellicule d'encre sur des cylindres du mécanisme d'encrage (5) qui tournent rapidement, coopérant en amont des cylindres du mécanisme d'encrage, par rapport à son sens de rotation, avec un dispositif de transport en retour de l'encre, caractérisé en ce que, pour prélever une partie de l'encre du cylindre à pellicule (3), un cylindre intermédiaire (9) et un cylindre à racle (10) monté parallèlement à l'axe du précédent et équipé d'une racle (11), qui renvoie l'encre totalement enlevée par raclage directement dans l'encrier (1), sont combinés avec le cylindre à pellicule (3) en aval de l'interstice (4) par rapport au sens de rotation de ce dernier cylindre.

2. Mécanisme d'encrage en pellicule selon la revendication 1, caractérisé en ce que la racle (11) est montée mobile perpendiculairement à l'axe de rotation du cylindre à racle (10) et un dispositif de réglage permet de la faire basculer pour l'appliquer contre et la relever du cylindre à racle (10).

3. Mécanisme d'encrage en pellicule selon la revendication 1, caractérisé en ce que le cylindre à racle (10) ainsi que la racle (11) sont disposés directement au-dessus du cylindre d'encrier (2).
